# EUROPÄISCHE PATENTSCHRIFT

(11) **EP 0 572 438 B1**
(45) Veröffentlichungstag und Bekanntmachung des Hinweises auf die Patenterteilung: **30.11.1994**
(21) Anmeldenummer: 92903673.9
(22) Anmeldetag: 05.02.1992
(51) Int. Cl.: H01H 11/04

(54) **KONTAKTELEMENT FÜR EIN LEITERPLATTENRELAIS UND VERFAHREN ZU DESSEN HERSTELLUNG**
CONTACT ELEMENT FOR A CIRCUIT-BOARD RELAY, AND A PROCESS FOR MANUFACTURING SUCH AN ELEMENT
ELEMENT DE CONTACT POUR UN RELAIS DE CARTE DE CIRCUITS ET PROCEDE POUR SA FABRICATION

(30) Priorität: 20.02.1991 DE 4105288
(43) Veröffentlichungstag der Anmeldung: 08.12.1993
(73) Patentinhaber: SIEMENS AKTIENGESELLSCHAFT, 80333 München (DE)
(72) Erfinder: HENDEL, Horst, D-1000 Berlin 45 (DE)
(86) Internationale Anmeldenummer: DE9200073
(87) Internationale Veröffentlichungsnummer: WO9215107

(56) Entgegenhaltungen:
- DE-A- 3 721 286
- FR-A- 2 395 588
- US-A- 3 624 571

## Beschreibung

Die Erfindung betrifft ein Kontaktelement zur Verankerung in einem Grundkörper aus Kunststoff für ein Relais, insbesondere ein Leiterplattenrelais, wobei dieses Kontaktelement als starres Gegenkontaktelement einstückig aus einem Runddraht geformt ist und mit mindestens einem Endabschnitt einen Anschlußstift bildet. Dabei handelt es sich speziell um ein Kontaktelement, welches zum Führen großer Ströme geeignet ist und in einem Sockel oder einer Bodenplatte oder auch in einer Tasche eines Spulenkörpers verankert wird.
Ferner betrifft die Erfindung auch ein Verfahren zur Herstellung eines derartigen Kontaktelementes.

Bekannt sind bereits Drahtfederkontakte, beispielsweise aus der DE-A-21 02 651. Die dort verwendeten Drahtfedern besitzen allerdings einen verhältnismäßig dünnen Querschnitt, außerdem sind sowohl die beweglichen Kontaktelemente als auch die Gegenkontaktelemente als lange Federn ausgebildet, wodurch sie zwischen Kontaktstelle und Anschlußstift einen verhältnismäßig hohen Widerstand ergeben, so daß nur geringe Ströme geschaltet werden können. Dies ergibt sich auch daraus, daß die im Kontaktbereich gekreuzt aufeinanderliegenden runden Federquerschnitte jweils nur eine punktförmige Berührung ergeben, was wiederum einen hohen Übergangswiderstand bedeutet und das Schalten großer Ströme ausschließt.

Dies gilt im wesentlichen auch für Drahtfederkontakte, wie sie aus der DE-B-11 41 717 bekannt sind. Dort ist eine Verstärkung der Kontaktstellen in der Weise vorgesehen, daß die Enden der Drähte an der Kontaktstelle abgebogen sind und so doppelt aufeinander liegen. Trotzdem handelt es sich dort um punktförmige Kontakte zwischen dünnen Drahtquerschnitten.

Bekannt sind auch kurze runde Anschlußstifte mit Glasdurchführungen in Sockeln von hermetisch abgeschlossenen Relais (DE-AS 16 15 838), doch bildet dort der runde Anschlußstift nicht selbst das Kontaktelement, vielmehr ist dort jeweils ein zusätzliches Kontaktfederelement im Relaisinneren aufgeschweißt.

Aus der US-PS 3,624,571 ist auch bereits ein Relais bekannt, bei dem im Sockel beweglich angeordnete Kontaktelemente einen runden Querschnitt besitzen und an ihren kontaktgebenden Enden flachgeprägt sind. Für die Führung großer Ströme reicht diese Maßnahme jedoch nicht aus.

Auch bei Reed-Kontakten ist es üblich, die in ein Glasröhrchen eingeschmolzenen Abschnitte der Kontaktzungen mit einem runden Querschnitt zu versehen, während die Kontaktbereiche selbst abgeflacht sind. Dort aber handelt es sich um ferromagnetische Zungen mit verhältnismäßig schlechter elektrischer Leitfähigkeit, die außerdem auch mit ihren Anschlußabschnitten keine Lötstifte zum Einsetzen in eine Leiterplatte bilden. Für ein Relais zum Schalten hoher Ström wären solche Kontaktzungen jedenfalls nicht geeignet.

Ähnliche Kontaktzungen sind auch in der FR-OS 2 389 989 gezeigt, bei denen jeweils das Ende einer Federzunge geprägt und mit einem Kontaktstück versehen ist. Auch dort steht für die Stromleitung nur der Querschnitt einer langgestreckten Drahtfeder zur Verfügung.

Das Problem bei den hier betrachteten Kontaktelementen besteht darin, daß einfache Kleinrelais zum Schalten hoher Ströme, wie sie beispielsweise in Kraftfahrzeugen eingesetzt werden, Gegenkontaktelemente mit großen Querschnitten benötigen. Diese Gegenkontaktelemente sind in der Regel aus einem Flachbandmaterial geschnitten, wobei zur Anschlußseite Flachstecker mit dem gleichen oder einem ähnlich großen rechteckigen Querschnitt angeformt sind. Sollen derartige Relais auf Leiterplatten gesetzt werden, so ist es üblich, an den Enden der Flachstecker durch Beschneiden kurze Lötzapfen auszubilden, die in Lötdurchbrüche der Leiterplatte eingesetzt werden können. Solche Lötdurchbrüche in den Leiterplatten werden aber fast ausnahmslos gebohrt, um sicherzustellen, daß sie relativ glatte Wandungen aufweisen und frei von Spannungsrissen sind. Ein durch Beschneiden eines Flachsteckers gewonnener Lötzapfen besitzt aber einem quadratischen oder rechteckigen Querschnitt, der die runde Bohrung nicht vollständig ausfüllt, so daß nicht nur ein Teil des möglichen Querschnitts für die Stromleitung verlorengeht, sondern auch die Zuverlässigkeit der Verbindung auf der Leiterplatte gemindert wird.

Mit der Erfindung soll ein Kontaktelement für ein Leiterplattenrelais geschaffen werden, welches auf einfachste Weise herstellbar ist, mit seinen Anschlußstiften den runden Leiterplattenbohrungen angepaßt ist und trotzdem große Schaltkontaktflächen ermöglicht.

Erfindungsgemäß wird diese Aufgabe dadurch gelöst, daß das Kontaktelement in Haarnadelform mit zwei parallelen Schenkeln gebogen ist, von denen mindestens einer als Anschlußstift dient, daß die beiden in einem vorgegebenen Abstand parallel verlaufenden Schenkel im Krümmungsbereich auf Berührung zueinander gebogen sind und daß der Krümmungsbereich zwischen beiden Schenkeln zu einer gemeinsamen Kontaktzone mit ebener Oberfläche flach geprägt und mit einer Kontaktschicht belegt ist.

Im Gegensatz zu herkömmlichen Kontaktfedern aus Runddraht wird hier ein starres Gegenkontaktelement geschaffen, wobei also sowohl der Drahtquerschnitt als auch das Drahtmaterial entsprechend den zu schaltenden Strömen gewählt werden kann. Als Material kommt dabei vorzugsweise Kupfer oder eine Kupferlegierung in Betracht. Mit ihrem runden Querschnitt sind die Kontaktelemente nicht nur gut an die Bohrungen der Leiterplatte angepaßt, vielmehr können sie auch gut in entsprechenden Bohrungen bzw. runden Durchbrüchen des Grundkörpers durch Preßsitz befestigt werden. Dadurch wird verhindert, daß beispielsweise beim Lötvorgang Kolophonium oder sonstige Verunreinigungen entlang den Anschlußstiften in den Kontaktraum aufsteigen können. Beim Stecken der runden Kontaktelemente besteht auch im Gegensatz zu scharfkantigen Kontaktträgern nicht die Gefahr, daß Abrieb entsteht und die Isolierstrecken beeinträchtigt. Durch entsprechende Prägung können auch die Stiftenden gratfrei ausgeführt werden.

Durch die Haarnadelform mit zwei parallelen Schenkeln, von denen mindestens einer als Lötanschlußstift dient, wobei der Krümmungsbereich zwischen beiden Schenkeln zu einer gemeinsamen Kontaktzone mit ebener Oberfläche flachgeprägt ist, ergibt sich eine vergrößerte Kontaktzone, die mit Kontaktschichten oder mit einem Schweißkontakt versehen werden kann. Mit zwei als Anschlußstiften ausgebildeten Schenkeln ergibt sich auch der doppelte Leiterquerschnitt zum Führen hoher Ströme zwischen Schaltkontakt und Leiterplatte. Die beiden Schenkel als Anschlußstifte sind dabei in einem vorgegebenen Rastermaß angeordnet, so daß sie in zwei benachbarte Bohrungen der Leiterplatte eingesetzt und auf der Leiterplatte oder in einem anderen Schaltungsteil elektrisch miteinander verbunden werden können.

Ein vorteilhaftes Verfahren zur Herstellung eines erfindungsgemäßen Kontaktelementes sieht vor, daß zunächst der Draht U-förmig zur Bildung der beiden Schenkel in einem vorgegebenen Rasterabstand gebogen wird und daß dann der Krümmungsbereich mittels einer Prägevorrichtung flachgeprägt wird. Vor der Flachprägung werden die beiden Schenkel im Bereich der Krümmung auf Berührung zueinander gebogen werden. Auf die Kontaktzone wird zweckmäßigerweise anschließend ein Kontaktstück aufgeschweißt oder hartverlötet.

Durch entsprechende Gestaltung der Prägevorrichtung bzw. der Prägestempel können dem Kontaktelement Vertiefungen oder erhabene Partien angeformt werden. Beispielsweise können Warzen für eine gezielte Schweißung oder eine Führungsnut als Steckhilfe eingeprägt werden. Durch Begrenzungen der Prägeaufnahme können dabei dem Kontaktelement auch in Länge und/oder Breite maßhaltige Paßformen gegeben werden. Durch das Flachprägen des Kontaktträgers ergibt sich auch eine platzsparende Anordnung beim Aufbringen eines zusätzlichen Kontaktstücks, da das Kontaktstück auf der zurückgeprägten Kontaktzone nicht über den Durchmesser des Anschlußstiftes vorsteht. Durch das Maß des Flachprägens kann insgesamt ein Höhenausgleich der Kontaktfläche bei der Verarbeitung unterschiedlich hoher Kontakte vorgenommen werden. Auch das Kriechstromverhalten zwischen zwei runden Kontaktelementen ist gegenüber flachen Elementen verbessert.

Für einen ausreichenden Steckfestsitz in dem Grundkörper können die Anschlußstifte mit Haltenasen versehen werden, die z. B. beim Flachprägen des Kontaktträgers oder beim Beschneiden der Anschlußstifte erzeugt werden können.

In einer besonders vorteilhaften Ausführungsform des Herstellverfahrens können die Kontaktträger nahezu abfallos hergestellt werden. Hierbei wird der Draht mäanderförmig zu einem Band von zusammenhängenden, abwechselnd einander gegenüberstehenden Kontaktelementen gebogen. Durch Abtrennung entlang der Mittelachse dieses Bandes werden dann die einzelnen Kontaktelemente gewonnen.

Die Erfindung wird nachfolgend an Ausführungsbeispielen anhand der Zeichnung näher erläutert. Es zeigen
Figur 1 eine Prinzipdarstellung eines Relais mit einem Grundkörper, bei dem erfindungsgemäße Kontaktelemente verwendet sind,
Figur 2 ein einzelnes Kontaktelement mit zwei Schenkeln in drei Ansichten,
Figur 3 ein etwas abgewandeltes Kontaktelement in Vorderansicht,
Figur 4 eine Prägevorrichtung mit einem Kontaktelement in drei Ansichten,
Figur 5 ein Band von zusammenhängend ausgebildeten Kontaktelementen nach Figur 2.

Das in Figur 1 dargestellte Relais besitzt einen üblichen Aufbau mit einem als Grundkörper dienenden Spulenkörper 1, der ohne Wicklung gezeigt ist. Das Magnetsystem des Relais ist mit einem Kern 2, einem Joch 3 und einem Anker 4 schematisch gezeichnet. Mit dem Anker 4 wird eine Kontaktfeder 5 als Mittelkontaktfeder betätigt, die einen nur teilweise gezeichneten Litzenanschluß 6 besitzt. In dem Grundkörper 1 sind in entsprechenden Durchbrüchen zwei Gegenkontaktelemente 10 verankert, die in ihren oberen Bereichen 8 jeweils flachgeprägt und mit je einem aufgeschweißten Kontaktstück 9 versehen sind. Die genauere Gestaltung und Herstellung dieser Kontaktelemente 10 wird anhand der folgenden Figuren näher erläutert.

In Figur 2 ist ein Kontaktelement 10 gezeigt, welches haarnadelförmig aus einem Runddraht gebogen ist. Die beiden Schenkel 11 und 12 sind dabei mit dem Rundquerschnitt des Drahtes als Lötanschlußstifte in einem vorgegebenen Abstand gemäß einem gewünschten Rastermaß parallel ausgeformt. Im Bereich der Krümmung jedoch sind die beiden Schenkel auf Berührung im Punkt 13 zusammengedrückt, wobei sie eine Art von Öse bilden. Außerdem ist dieser Krümmungsbereich flachgeprägt und bildet so eine Kontaktzone 14 mit ebenen Oberflächen, jedoch geringerer Dicke als der Drahtdurchmesser. In Figur 2 sind die Konturen des Drahtes nach dem Biegen und vor dem Flachprägen mit den gestrichelten Linien 15 angedeutet, während die durchgezogenen Linien 16 die Umrisse des fertigen Kontaktelementes wiedergeben. Im Mittelbereich der Kontaktzone 14 ist ein kreisförmiger Schweißbereich 17 erhaben geprägt. Damit ergibt sich eine gute Schweißfläche für ein nachträglich aufgebrachtes, in der Vorderansicht von Figur 2 nicht gezeigtes Kontaktstück 18. An den Schenkeln 11 und 12 sind außerdem Haltenasen 19 angeprägt, mit denen der Festsitz des Kontaktelementes in den Durchbrüchen des Grundkörpers 1 verbessert wird. An der Oberseite der Kontaktzone 14 ist durch entsprechende Gestaltung des Prägewerkzeuges eine Abschlußfläche 20 angeprägt, wodurch das Kontaktelement insgesamt ein vorgegebenes Längenmaß erhält. Wie in Figur 2 außerdem zu sehen ist, kann in die Rückseite der Kontaktzone eine Führungsnut 21 als Steckhilfe eingeprägt werden.

Je nach den Erfordernissen der Kontaktlage kann der Krümmungsbereich des Kontaktelementes mit der aus ihm gebildeten Kontaktzone entweder symmetrisch zu den beiden Schenkeln 11 und 12 gestaltet werden, wie dies in Figur 2 gezeigt ist, oder er kann auch unsymmetrisch gestaltet werden. Eine Möglichkeit für die letztere Gestaltung zeigt Figur 3, wobei der Kontaktbereich unter einem Winkel von beispielsweise 45° zur Längsachse der Schenkel 11 und 12 geneigt ausgebildet ist. In diesem Fall ist nicht nur an der Oberseite eine Abschlußfläche 20, sondern auch in der Zeichnung rechts eine seitliche Abschlußfläche 22 angeprägt, wodurch das Kontaktelement sowohl in der Länge als auch in der Breite eine vorgegebene Paßform einnimmt.

Anhand der Figur 4 ist die Ausformung des Kontaktelementes in einem Prägewerkzeug gezeigt. Dieses Werkzeug besteht aus einer Prägeaufnahme 23 mit einer die Paßform bzw. die Begrenzungen des Kontaktelementes festlegenden Prägevertiefung 24 und einem Prägestempel 25, der in der Draufsicht von Figur 7 nicht dargestellt ist. In die Prägeaufnahme 23 wird das Kontaktelement 10 bzw. der vorgebogene Draht 26 eingelegt und dann mit dem Prägestempel 25 in die entsprechende Form geprägt, wobei insbesondere die Kontaktzonge 14 von der ursprünglichen Kontur 15 in die Kontur 16 verprägt wird. Die Prägeaufnahme 23 besitzt hierzu eine Erhöhung 27, in welcher wiederum eine Vertiefung 28 zur Ausbildung des erwähnten Schweißbereiches 17 vorgesehen ist. Zuvor jedoch wird der Krümmungsbereich mittels seitlicher Prägestempel, die in Richtung der Pfeile 29 eingeführt werden, auf Berührung geprägt.

Besonders vorteilhaft ist das Herstellungsverfahren dann, wenn nicht jedes einzelne Kontaktelement gebogen und geprägt wird, sondern eine Vielzahl von Kontaktelementen in einer Endlosfertigung aus einem fortlaufenden Draht geformt werden können. Figur 5 zeigt einen Abschnitt eines fortlaufenden Bandes 30 von Kontaktelementen 10, die durch mäanderförmige Biegung eines Drahtes 26 zusammenhängend ausgebildet werden. Die einzelnen Kontaktelemente 10 können dabei beispielsweise in einem Verbundwerkzeug nacheinander auf Form geprägt und mit Kontaktstücken versehen werden. Erst die fertigen Kontaktelemente 10 werden dann durch Heraustrennen der Mittelstücke 31 entlang der Mittelachse des Bandes 30 gewonnen.

## Patentansprüche

1. Kontaktelement zur Verankerung in einem Grundkörper (1) aus Kunststoff für Relais, wobei das Kontaktelement (10) als starres Gegenkontaktelement einstückig aus einem Runddraht geformt ist und mit mindestens einem Endabschnitt einen Anschlußstift bildet, **dadurch gekennzeichnet,** daß das Kontaktelement in Haarnadelform mit zwei parallelen Schenkeln (11, 12) gebogen ist, von denen mindestens einer als Anschlußstift dient, daß die beiden in einem vorgegebenen Abstand parallel verlaufenden Schenkel (11, 12) im Krümmungsbereich auf Berührung zueinander gebogen sind und daß der Krümmungsbereich zwischen beiden Schenkeln (11, 12) zu einer gemeinsamen Kontaktzone (14) mit ebener Oberfläche flach geprägt und mit einer Kontaktschicht (18) belegt ist.

2. Kontaktelement nach Anspruch 1, **dadurch gekennzeichnet,** daß die Kontaktzone (14) gegenüber der Längsachse der Schenkel (11, 12) schräg gestellt ist (Figur 3).

3. Kontaktelement nach Anspruch 1 oder 2, **dadurch gekennzeichnet,** daß die Kontaktzone (14) zumindest auf einer Seite mit einem vorzugsweise aufgeschweißten Kontaktstück (18) belegt ist.

4. Kontaktelement nach einem der Ansprüche 1 bis 3, **dadurch gekennzeichnet,** daß die Schenkel (11, 12) jeweils in den zur Verankerung in dem Träger (1) bestimmten Bereichen mit angeprägten Haltenasen versehen sind.

5. Verfahren zur Herstellung eines Kontaktelementes gemäß einem der Ansprüche 1 bis 4, **dadurch gekennzeichnet,** daß zunächst ein Runddraht (26) U-förmig zur Bildung der beiden Schenkel (11, 12) in einem vorgegebenen Rasterabstand gebogen wird, daß dann die beiden Schenkel (11, 12) im Bereich der Krümmung auf Berührung zueinander gebogen werden und daß schließlich der Krümmungsbereich mittels einer Prägevorrichtung (23, 25) flachgeprägt wird.

6. Verfahren nach Anspruch 5, **dadurch gekennzeichnet,** daß auf der Kontaktzone ein erhabener Schweißbereich (17) angeprägt wird.

7. Verfahren nach Anspruch 5, **dadurch gekennzeichnet,** daß durch mäanderförmige Biegung des Drahtes (26) ein Band (30) von zusammenhängenden, abwechselnd einander gegenüberstehenden Kontaktelementen (10) gebildet wird und daß durch Abtrennung entlang der Mittelachse des Bandes die einzelnen Kontaktelemente gewonnen werden.

## Claims

1. Contact element for anchorage in a plastic base body (1) for relays, the contact element (10) being integrally formed from a round wire as a rigid mating contact element and forming a connecting pin with at least one end section, characterized in that the contact element is bent in the shape of a hairpin having two parallel limbs (11, 12), at least one of which is used as a connecting pin, in that the two limbs (11, 12), which run parallel and at a predetermined distance apart, are bent in the curved region to touch one another, and in that the curved region between the two limbs (11, 12) is stamped flat to form a common contact zone (14) having a flat surface, and is covered with a contact layer (18).

2. Contact element according to Claim 1, characterized in that the contact zone (14) is positioned obliquely with respect to the longitudinal axis of the limbs (11, 12) (Figure 3).

3. Contact element according to Claim 1 or 2, characterized in that the contact zone (14) is covered on at least one side with a contact piece (18), which is preferably welded on.

4. Contact element according to one of Claims 1 to 3, characterized in that the limbs (11, 12) are in each case provided with stamped-on retaining tabs in the regions intended for anchorage in the support (1).

5. Method for producing a contact element according to one of Claims 1 to 4, characterized in that a round wire (26) is initially bent in a U-shape with a predetermined grid spacing, in order to form the two limbs (11, 12), in that the two limbs (11, 12) are then bent in the region of the curve to touch one another, and in that, finally, the curved region is stamped flat by means of a stamping device (23, 25).

6. Method according to Claim 5, characterized in that a raised welding region (17) is stamped on the contact zone.

7. Method according to Claim 5, characterized in that a strip (30) of cohesive contact elements (10), which are opposite one another in an alternating manner, is formed by bending the wire (26) into a meandering shape, and in that the individual contact elements are obtained by separation along the centre axis of the strip.

## Revendications

1. Élément de contact destiné à être ancré dans une embase (1) en matière plastique pour relais, I'élément de contact (10) étant réalisé d'un seul tenant en un fil rond sous la forme d'un élément de contact antagoniste rigide et formant, par au moins une partie d'extrémité, une tige de raccordement, caractérisé par le fait que l'élément de raccordement est replié en forme d'épingle à cheveux et comporte deux branches parallèles (11,12), dont l'une au moins est utilisée comme broche de raccordement, que les deux branches (11,12), qui sont parallèles en étant séparées par une distance prédéterminée, sont repliées de manière à être en contact réciproque au voisinage de la zone coudée et que la zone coudée entre les deux branches (11,12) est soumise à un repoussage pour former une zone de contact commune (14) de surface plane et est recouverte d'une couche de contact (18).

2. Élément de contact suivant la revendication 1, caractérisé par le fait que la zone de contact (14) est oblique par rapport à l'axe longitudinal des branches (11,12) (figure 3).

3. Élément de contact suivant la revendication 1 ou 2, caractérisé par le fait que la zone de contact (14) est recouverte, au moins sur une face, d'une pièce de contact (18) de préférence soudée.

4. Élément de contact suivant l'une des revendications 1 à 3, caractérisé par le fait que les branches (11,12) sont munies de becs de retenue formés par matriçage, respectivement dans les zones destinées à s'ancrer dans le support (1).

5. Procédé pour fabriquer un élément de contact suivant l'une des revendications 1 à 4, caractérisé par le fait qu'on replie tout d'abord un fil rond (26) en forme de U, à une distance d'écartement prédéterminée, pour former les deux branches (11,12), qu'ensuite on replie l'une vers l'autre les deux branches (11,12) de manière à les amener en contact, au voisinage du coude, et qu'enfin, on réalise un repoussage de la zone coudée, au moyen d'un dispositif de matriçage (23,25).

6. Procédé suivant la revendication 5, caractérisé par le fait qu'on forme par matriçage, au niveau de la zone de contact, une partie de soudage surélevée (17).

7. Procédé suivant la revendication 5, caractérisé par le fait qu'au moyen d'un repliage sinueux du fil (26), on forme une bande (30) d'éléments de contact (10) qui sont réunis d'un seul tenant et qui sont situés alternativement en vis-à-vis, et qu'en exécutant une séparation le long de l'axe médian de la bande, on forme les éléments de contact individuels.
